# FASCICULE DE BREVET EUROPEEN

(11) **EP 0 886 009 B1**
(45) Date de publication et mention de la délivrance du brevet: **27.08.2003**
(21) Numéro de dépôt: 98401440.7
(22) Date de dépôt: 12.06.1998
(51) Int. Cl.: E01F 13/06

(54) **Barrière de sécurité, notamment barrière de passage à niveau ou de parking comportant des moyens pour repérer ou signaler une détérioration de la lisse**
Sperrschranke, insbesondere Schranke am schienengleichen Strassenübergang oder zum Parkplatz mit Mitteln zum Registrieren oder Anzeigen einer Beschädigung des Schrankenbaumes
Security barrier, particularly for level crossing or car park with means for recording or indicating a damage of the barrier bar

(30) Priorité: 17.06.1997 FR 9707499
(43) Date de publication de la demande: 23.12.1998
(73) Titulaire: Deschamps, Pierre, 83700 Saint-Raphael (FR)
(72) Inventeur: Deschamps, Pierre, 83700 Saint-Raphael (FR)
(74) Mandataire: Lemoine, Robert

(56) Documents cités:
- AT-B- 200 614
- DE-A- 2 306 985
- DE-A- 2 456 572
- DE-A- 4 411 867
- DE-B- 1 136 364
- DE-U- 1 806 150
- DE-U- 7 439 834

## Description

La présente invention porte sur une barrière de sécurité, notamment une barrière de passage à niveau ou de parking, comportant au moins une lisse pourvue d'au moins un élément conducteur de l'électricité relié à un dispositif permettant de détecter une variation ou une interruption de la continuité électrique de l'élément conducteur.

De telles barrières sont installées en de multiples points de passage, notamment sur les réseaux ferrés et routiers, ou encore sur des aires de stationnement.

Il arrive fréquemment que ces barrières soient endommagées du fait d'une cassure de la lisse, par exemple en raison d'un accident, d'un acte de vandalisme ou encore d'un brusque coup de vent.

S'il s'agit d'une barrière de passage à niveau, la traversée du point de passage devient très dangereuse, de sorte que de fréquentes rotations d'équipes de maintenance chargées de visiter l'ensemble du parc de barrières, même celles qui ne sont pas endommagées, sont nécessaires.

S'il s'agit d'une barrière de parking, les redevances de stationnement ne peuvent plus être perçues.

Lors de la cassure accidentelle de la lisse d'une barrière ayant la structure indiquée ci-dessus, il arrive fréquemment que l'élément conducteur ne soit pas rompu et que le dispositif de détection ne puisse exercer convenablement sa fonction, ce qui peut entraîner des risques gravissimes pour les usagers ou des pertes financières importantes.

La présente invention se propose de remédier à cet inconvénient et, pour ce faire, la barrière qu'elle concerne se caractérise en ce que l'élément conducteur est constitué par une boucle conductrice comportant plusieurs brins conducteurs portés par un support fibreux.

Le dispositif de détection peut donc transmettre à un poste de surveillance un signal d'alerte dès qu'un changement ou une interruption de la continuité électrique de la boucle conductrice survient, ce qui permet de déclencher une intervention rapide des secours en vue d'une réparation.

Lors d'une rupture accidentelle de la lisse, la boucle conductrice se rompt franchement en raison de sa structure particulière, ce qui permet au dispositif de détection d'émettre à coup sûr un signal d'alerte.

Les tests effectués lors de la mise au point de l'invention ont montré que la boucle conductrice avait une disposition à la rupture bien supérieure à celle d'un conducteur constitué d'un câble ou d'un fil continu qui a tendance à s'allonger avant de se rompre.

De préférence, les brins conducteurs sont de faible longueur unitaire, ce qui permet d'obtenir un conducteur de type semi-conductif.

Selon une variante, les brins conducteurs sont tressés.

Selon un mode de réalisation préféré de l'invention, la boucle conductrice est logée dans l'épaisseur de la lisse et avantageusement, lorsque la lisse est constituée d'un matériau composite, la boucle conductrice est alors noyée à l'intérieur dudit matériau composite.

Il est possible de fabriquer en usine une lisse déjà équipée d'une boucle conductrice, qui se trouve protégée contre les intempéries ou les actes de vandalisme.

Selon un perfectionnement de l'invention, l'allongement à la rupture de la boucle conductrice a une limite élastique voisine de celle de l'allongement à la rupture de la lisse. Ainsi, la rupture de la lisse et de la boucle conductrice sont concomitantes, alors que dans le cas général la boucle conductrice se rompt avant la lisse.

Selon un autre mode de réalisation préféré de l'invention, la boucle conductrice est disposée parallèlement à l'axe longitudinal de la lisse et de préférence symétriquement par rapport cet axe.

Il est en effet avantageux que la boucle conductrice suive l'axe de la lisse et qu'elle soit disposée de part et d'autre de cet axe, la rupture de la barrière pouvant survenir d'un côté ou de l'autre de la lisse.

Selon un perfectionnement, lorsque la lisse est reliée à un socle de barrière au moyen d'un talon de fixation et présente une zone de cassure située à une certaine distance du talon de fixation, la boucle conductrice s'étend depuis le talon de fixation au moins jusqu'à la zone de cassure.

La longueur de la boucle conductrice est ainsi choisie en fonction de celle de la lisse qui comporte par expérience au moins une zone de cassure à proximité du talon de fixation.

Selon une variante, le dispositif permettant de détecter une variation ou une interruption dans la continuité électrique de la boucle conductrice est placé à l'intérieur du socle de barrière, et de préférence, la boucle conductrice est reliée au dispositif permettant de détecter une variation ou une interruption dans la continuité électrique de la boucle au moyen d'un conducteur de liaison ou d'un conducteur de liaison souple.

Il est ainsi possible de pré-équiper la barrière en série, lors de la fabrication, pour simplifier les opérations de montage et pour abriter le dispositif permettant de détecter une variation ou une interruption dans la continuité électrique de ladite boucle.

Deux modes de réalisation de la présente invention vont maintenant être décrits à titre d'exemples non limitatifs en référence aux dessins, dans lesquels :
- la figure 1 représente une vue en perspective d'une barrière pour une premier mode de réalisation ; et
- la figure 2 représente une vue en perspective de détail d'une barrière après rupture, pour un second mode de réalisation.

La figure 1 représente une barrière de passage à niveau 1 comportant un socle 2 et une lisse 3 fixée par quelques boulons sur un talon de fixation 4 relié au socle.

Des moyens connus logés à l'intérieur du socle impriment à la lisse, par l'intermédiaire du talon de fixation, un mouvement oscillant, soit pour lever la lisse puis la maintenir en position levée, soit pour abaisser la lisse et la maintenir en position abaissée.

La lisse est constituée d'un matériau composite, dans l'épaisseur duquel une boucle conductrice 5 s'étend symétriquement par rapport à l'axe longitudinal de la lisse.

La boucle conductrice est constituée d'un conducteur de section 1 à 2 mm, qui se compose d'une succession de brins non continus d'environ 10-20 microns de diamètre et de préférence en acier inoxydable, ces brins étant en contact les uns avec les autres. Dans le mode de réalisation présenté ici, les brins sont tressés et portés par un support fibreux.

A titre d'information, on précisera que la résistance du conducteur est comprise entre 500 et 3 000 Ohms.

L'allongement à la rupture de la boucle conductrice a une limite élastique égale à celle de l'allongement à la rupture de la lisse.

Chaque extrémité de la boucle conductrice est reliée aux extrémités d'un conducteur de liaison souple 6 logé dans le talon de fixation.

Le conducteur de liaison souple est relié à chacune de ses autres extrémités à un dispositif 7 connu permettant de détecter une variation ou une interruption dans la continuité électrique de ladite boucle.

Comme le montre également la figure 2, qui illustre un second mode de réalisation de l'invention, la boucle conductrice s'étend depuis le talon de fixation jusqu'un peu au-delà de la zone de cassure habituelle de la lisse, zone située à une distance prédéterminée d du talon de fixation.

Dans cet exemple, la lisse a une longueur de 4,85 m, la distance d est de l'ordre de 1 m et la boucle conductrice s'étend sur 1,60 m depuis le talon de fixation, soit au delà de la zone de cassure, mais pas sur toute la longueur de la lisse.

Le dispositif selon l'invention fonctionne de la manière suivante, comme il apparaît aussi figure 2.

En régime normal, c'est à dire lorsque la lisse n'est pas cassée, la boucle conductrice est intacte et le dispositif permettant de détecter une variation ou une interruption dans la continuité électrique de la boucle ne détecte ni variation significative ni interruption dans la continuité électrique.

En revanche, lorsque la lisse se casse, les brins métalliques de la boucle conductrice s'écartent les uns des autres dans la zone de cassure, le contact électrique disparaît.

Le dispositif permettant de détecter une variation ou une interruption dans la continuité électrique de la boucle conductrice détecte une variation ou une interruption dans la continuité électrique et est alors à même, par des moyens connus, d'émettre un signal d'alerte ou de transmettre le signal détecté.

Une intervention de maintenance peut alors être immédiatement déclenchée, pour remplacer la lisse.

D'autres modes de réalisation de la barrière de sécurité peuvent être mis en oeuvre sans sortir du cadre de la présente invention comme définie dans les revendications.

## Revendications

1. Barrière de sécurité (1), notamment barrière de passage à niveau ou de parking, comportant au moins une lisse (3) pourvue d'au moins un élément conducteur de l'électricité relié à un dispositif (7) permettant de détecter une variation ou une interruption de la continuité électrique de l'élément conducteur, **caractérisée en ce que** l'élément conducteur est constitué par une boucle conductrice (5) comportant plusieurs brins conducteurs portés par un support fibreux.

2. Barrière de sécurité selon la revendication 1, **caractérisée en ce que** les brins conducteurs sont de faible longueur unitaire.

3. Barrière de sécurité selon la revendication 1 ou 2, **caractérisée en ce que** les brins conducteurs sont tressés.

4. Barrière de sécurité selon l'une quelconque des revendications précédentes, **caractérisée en ce que** la boucle conductrice est logée dans l'épaisseur de la lisse.

5. Barrière de sécurité selon l'une quelconque des revendications précédentes, **caractérisée en ce que** lorsque la lisse est constituée d'un matériau composite, la boucle conductrice est noyée à l'intérieur dudit matériau composite.

6. Barrière de sécurité selon l'une quelconque des revendications précédentes, **caractérisée en ce que** l'allongement à la rupture de la boucle conductrice a une limite élastique voisine de celle de l'allongement à la rupture de la lisse.

7. Barrière de sécurité selon l'une quelconque des revendications précédentes, **caractérisée en ce que** la boucle conductrice est disposée parallèlement à l'axe longitudinal de la lisse.

8. Barrière de sécurité selon l'une quelconque des revendications précédentes, **caractérisée en ce que** la boucle conductrice est disposée symétriquement par rapport à l'axe longitudinal de la lisse.

9. Barrière de sécurité selon l'une quelconque des revendications précédentes, **caractérisée en ce que**, lorsque la lisse est reliée à un socle de barrière (2) au moyen d'un talon de fixation (4) et présente une zone de cassure située à une certaine distance (d) du talon de fixation, la boucle conductrice s'étend depuis le talon de fixation au moins jusqu'à la zone de cassure.

10. Barrière de sécurité selon la revendication 9, **caractérisée en ce que** le dispositif permettant de détecter la variation ou l'interruption dans la continuité électrique de la boucle est placé à l'intérieur du socle de barrière.

11. Barrière de sécurité selon la revendication 10, **caractérisée en ce que** la boucle conductrice est reliée au dispositif permettant de détecter la variation ou l'interruption dans la continuité électrique de la boucle au moyen d'un conducteur de liaison (6).

## Patentansprüche

1. Sicherheitsschranke (1), insbesondere für einen schienengleichen Übergang oder ein Parkareal, mit wenigstens einem Schrankenbalken (3), ausgerüstet mit wenigstens einem elektrisch leitfähigen Element, das mit einer Vorrichtung (7) verbunden ist, die ermöglicht, eine Veränderung oder eine Unterbrechung der elektrischen Kontinuität des leitfähigen Elements zu detektieren,
**dadurch gekennzeichnet,**
**dass** das leitfähige Element durch eine leitfähige Schleife (5) gebildet wird, die mehrere leitfähige Stücke umfasst, getragen durch einen faserigen Träger.

2. Sicherheitsschranke nach Anspruch 1, **dadurch gekennzeichnet, dass** die leitfähigen Stücke von geringer einheitlicher Länge sind.

3. Sicherheitsschranke nach Anspruch 1 oder 2, **dadurch gekennzeichnet, dass** die leitfähigen Stücke geflochten sind.

4. Sicherheitsschranke nach einem der vorangehenden Ansprüche, **dadurch gekennzeichnet, dass** die leitfähige Schleife sich in der Dicke des Schrankenbalkens befindet

5. Sicherheitsschranke nach einem der vorangehenden Ansprüche, **dadurch gekennzeichnet** - wenn der Schrankenbalken durch ein Verbundmaterial gebildet wird -, dass die leitfähige Schleife in dieses Verbundmaterial eingebettet ist.

6. Sicherheitsschranke nach einem der vorangehenden Ansprüche, **dadurch gekennzeichnet, dass** die Bruchdehnung der leitfähigen Schleife eine elastische Grenze hat, die ungefähr der Bruchdehnung des Schrankenbalkens entspricht.

7. Sicherheitsschranke nach einem der vorangehenden Ansprüche, **dadurch gekennzeichnet, dass** die leitfähige Schleife parallel zu der Längsachse des Schrankenbalkens angeordnet ist.

8. Sicherheitsschranke nach einem der vorangehenden Ansprüche, **dadurch gekennzeichnet, dass** die leitfähige Schleife in Bezug auf die Längsachse des Schrankenbalkens symmetrisch angeordnet ist.

9. Sicherheitsschranke nach einem der vorangehenden Ansprüche, **dadurch gekennzeichnet** - wenn der Schrankenbalken durch einen Befestigungsschaft (4) mit einem Schrankensockel (2) verbunden ist und eine Sollbruchzone aufweist, die sich in einem bestimmten Abstand (d) von dem Befestigungsschaft befindet -, dass sich die leitfähige Schleife von dem Befestigungsschaft wenigstens bis zu der Sollbruchzone erstreckt.

10. Sicherheitsschranke nach Anspruch 9, **dadurch gekennzeichnet, dass** die Vorrichtung, die ermöglicht, die Veränderung oder Unterbrechung der elektrischen Kontinuität der Schleife zu detektieren, sich im Innern des Schrankensockel befindet.

11. Sicherheitsschranke nach Anspruch 10, **dadurch gekennzeichnet, dass** die leitfähige Schleife mit der Vorrichtung, die ermöglicht, die Veränderung oder Unterbrechung der elektrischen Kontinuität der Schleife zu detektieren, durch einen Verbindungsleiter (6) verbunden ist.

## Claims

1. Safety barrier (1), in particular for a level crossing or a car park, comprising at least one bar (3) provided with at least one electrically conductive element connected to a device (7) for detecting a variation in or an interruption of the electrical continuity of the conductive element, **characterized in that** the conductive element is constituted by a conductive loop (5) comprising several conductive strands borne by a fibrous support.

2. Safety barrier according to claim 1, **characterized in that** the conductive strands are of small unit length.

3. Safety barrier according to claim 1 or 2, **characterized in that** the conductive strands are braided.

4. Safety barrier according to any one of the preceding claims, **characterized in that** the conductive loop is housed in the thickness of the bar.

5. Safety barrier according to any one of the preceding claims, **characterized in that**, when the bar is constituted by a composite material, the conductive loop is embedded inside said composite material.

6. Safety barrier according to any one of the preceding claims, **characterized in that** the elongation at rupture of the conductive loop has an elastic limit close to that of the elongation at rupture of the bar.

7. Safety barrier according to any one of the preceding claims, **characterized in that** the conductive loop is disposed parallel to the longitudinal axis of the bar.

8. Safety barrier according to any one of the preceding claims, **characterized in that** the conductive loop is disposed symmetrically in relation to the longitudinal axis of the bar.

9. Safety barrier according to any one of the preceding claims, **characterized in that**, when the bar is connected to a barrier base (2) by means of a fixing heel (4) and has a failure area located at a certain distance (d) from the fixing heel, the conductive loop extends from the fixing heel at least up to the failure area.

10. Safety barrier according to claim 9, **characterized in that** the device for detecting the variation in, or the interruption of, the electrical continuity of the loop is placed inside the barrier base.

11. Safety barrier according to claim 10, **characterized in that** the conductive loop is connected to the device permitting detection of the variation in, or the interruption, of the electrical continuity of the loop by means of a connecting lead (6).
